# FASCICULE DE BREVET EUROPEEN

(11) **EP 1 794 453 B1**
(45) Date de publication et mention de la délivrance du brevet: **09.07.2008**
(21) Numéro de dépôt: 05784766.7
(22) Date de dépôt: 20.09.2005
(51) Int. Cl.: F04B 43/12, F04B 43/00

(54) **DISPOSITIF DE FIXATION DE TUBE POUR CASSETTE PERISTALTIQUE**
VORRICHTUNG ZUR BEFESTIGUNG EINES SCHLAUCHS FÜR PERISTALTISCHE KASSETTEN
DEVICE FOR FIXING A TUBE FOR PERISTALTIC CASSETTE

(30) Priorité: 23.09.2004 CH 15592004
(43) Date de publication de la demande: 13.06.2007
(73) Titulaire: DEBIOTECH S.A., 1004 Lausanne (CH)
(72) Inventeur: CUENI, Reto, CH-1053 Cugy (CH)
(74) Mandataire: Grosfillier, Philippe
(86) Numéro de dépôt international: PCT/IB2005/053093
(87) Numéro de publication internationale: WO 2006/033076

(56) Documents cités:
- EP-A- 1 048 848
- WO-A-03/097156
- GB-A- 769 789
- US-A- 5 342 181
- US-B1- 6 494 693

## Description

### Domaine de l'invention

La présente invention se situe dans le domaine des systèmes péristaltiques médicaux.

Elle concerne plus précisément les cassettes péristaltiques.

### Etat de la technique

Un système péristaltique à cassette connu par example du document WO 03/097156A1 comprend un boîtier comportant un logement destiné à recevoir une portion de tube et des galets.

Le fonctionnement d'une cassette péristaltique nécessite une force de compression du tube par les galets suffisante pour garantir l'étanchéité du volume de liquide entre deux galets. Cette force, associée à la rotation des galets entraînés par l'axe moteur, peut provoquer un glissement longitudinal du tube dans le logement du boîtier.

Ce glissement est difficile à maîtriser car il est fortement dépendant des coefficients de glissement entre galet et tube et entre tube et boîtier.

Ce glissement longitudinal du tube dans le boîtier de la cassette provoque une élongation du tube en amont et dans la partie active de la cassette avec les conséquences suivantes sur les performances de la cassette péristaltique:
- Diminution de la force de compression des galets provoquant une fuite prématurée (phénomène résultant de la diminution de l'épaisseur des parois du tube).
- Réduction du débit (due à la diminution du volume de la chambre d'entrée, elle-même résultant de la diminution de la largeur de la chambre et à sa fermeture prématurée par le galet).

D'autres effets indésirables sur le fonctionnement de la cassette sont en outre observés, p.ex. augmentation du couple d'entraînement, usure prématurée du tube, bruit, stabilité.

La présente invention est défini par l'objet de la revendication 1 et permet de réduire considérablement, voire éliminer, les inconvénients précités.

Elle se caractérise par le fait que le boîtier comprend des moyens de fixation de tube disposés le long du logement de tube de manière à prévenir le déplacement longitudinal d'un tube qui serait disposé dans ledit logement. L'invention se caractérise également par le fait que les moyens de fixation de tube sont adaptés pour résister à une pression supérieure à 2 bars. En optant pour une telle résistance, on limite considérablement la traction que pourrait exercer le tube sur des éléments de la cassette péristaltique, p.ex. des clips.

Différents moyens de fixation du tube péristaltique peuvent être envisagés. A titre d'exemple non-limitatif, on peut citer le collage, l'utilisation d'un tube profilé injecté, le soudage, la vulcanisation ou la fusion de matière (p.ex. par ultrasons).

Le collage et l'utilisation d'un tube profilé sont décrits de manière plus détaillée ci-après au moyen des figures suivantes :
La figure 1 présente un boîtier ouvert de cassette avant le collage.
La figure 2 illustre les différentes positions de collage.
La figure 3 présente un tube profilé.
La figure 4 représente un graphe pour le fonctionnement d'une cassette conventionnelle en ce qui concerne la précision de débit.
La figure 5 représente un graphe pour le fonctionnement d'une cassette conventionnelle en ce qui concerne la pression de la cassette.
La figure 6 représente un graphe pour le fonctionnement d'une cassette avec tube collé en ce qui concerne la précision de débit.
La figure 7 représente un graphe pour le fonctionnement d'une cassette avec tube collé en ce qui concerne la pression de la cassette.

Comme on peut le voir sur la figure 1, le boîtier de la cassette comporte 5 alvéoles le long du chemin de roulement définissant 5 zones de collage du tube sur le boîtier. 5 ouvertures correspondantes permettent l'introduction de la colle.

Le collage s'effectue en 2 étapes, boîtier fermé, avec les galets et l'axe moteur garantissant la position du tube et son adhésion au chemin de roulement (voir figure 2).
Ce collage assure également la fermeture des deux demi-boîtiers de la cassette.

La fixation du tube sur le boîtier de la cassette peut être également réalisée en dotant le tube d'un profil comportant une section longitudinale, découpée ou non; permettant sa fixation par serrage entre les deux demi-boîtiers de la cassette (voir figure 3).
L'invention a été testée sur une cassette par collage du tube. Une première série d'essais préliminaires ont fait apparaître une amélioration notable des performances comme le montrent les courbes de débit et de pression de sortie représentées sur les graphes 1 à 4.

Il va de soi que l'invention ne se limite pas aux moyens de fixation de tube précités et qu'elle englobe n'importe quel moyen de fixation permettant d'obtenir l'effet recherché.

## Revendications

1. Boîtier de cassette péristaltique comprenant un logement de tube formant un arc de cercle, des moyens de fixation de tube disposés le long dudit logement de manière à prévenir le déplacement longitudinal d'un tube qui serait disposé dans ledit logement, lesdits moyens de fixation de tube étant adaptés pour résister à une pression supérieure à 2 bars, chacun des dits moyens de fixation de tube comprenant une cavité adaptée pour contenir une dose de colle, **caractérisé en ce que** ladite cavité forme un passage reliant l'intérieur et l'extérieur du boîtier.

2. Boîtier selon la revendication 1 constitué de deux demi-boîtiers **caractérisé en ce qu'**une partie au moins de la zone de contact des deux demi-boîtiers se situe au niveau dudit logement, lesdits moyens de fixation étant disposés à assurer également la fermeture des deux demi-boîtiers.

3. Boîtier selon la revendication 2 comprenant un tube doté d'un profil comportant une section longitudinale, découpée ou non, permettant sa fixation par serrage entre les deux demi-boîtiers de la cassette.

## Claims

1. Peristaltic cassette case comprising a tube housing forming an arc of a circle, and tube fixing means arranged along said housing to prevent longitudinal movement of a tube arranged in said housing, said tube fixing means being able to withstand a pressure of more than 2 bar, and each of said tube fixing means comprising a cavity capable of holding a quantity of adhesive, which case is **characterized in that** said cavity forms a passage connecting the interior and exterior of the housing.

2. Case according to Claim 1, consisting of two case halves, **characterized in that** at least part of the area of contact of the two case halves is around said housing, said fixing means being arranged so as to also have the effect of securing together the two case halves.

3. Case according to Claim 2, comprising a tube with a profile having a longitudinal section, which may or may not be cut, such that it can be gripped and so fixed between the two case halves of the cassette.

## Patentansprüche

1. Gehäuse für eine peristaltische Kassette mit einer Schlauchaufnahme, die einen Kreisbogen bildet, und Schlauchbefestigungsmitteln, die so entlang der Aufnahme angeordnet sind, dass die Längsverschiebung eines in der Aufnahme angeordneten Schlauchs verhindert wird, wobei die Schlauchbefestigungsmittel geeignet sind, einem Druck von mehr als 2 bar zu widerstehen, wobei jedes der Schlauchbefestigungsmittel einen Hohlraum aufweist, der geeignet ist, eine Klebstoffmenge aufzunehmen, **dadurch gekennzeichnet, dass** der Hohlraum einen Durchgang bildet, der das Innere mit dem Äußeren des Gehäuses verbindet.

2. Gehäuse nach Anspruch 1, das aus zwei Halbschalen besteht, **dadurch gekennzeichnet, dass** sich mindestens ein Teil der Kontaktzone der beiden Halbschalen auf der Höhe der Aufnahme befindet, wobei die Befestigungsmittel angeordnet sind, auch die Schließung der beiden Halbschalen zu gewährleisten.

3. Gehäuse nach Anspruch 2, mit einem Schlauch, der mit einem Profil mit einem gegebenenfalls abgeschnittenen Längsabschnitt versehen ist, wodurch er durch Festziehen zwischen den beiden Halbschalen der Kassette befestigt werden kann.
